# EUROPÄISCHE PATENTSCHRIFT

(11) **EP 1 108 280 B1**
(45) Veröffentlichungstag und Bekanntmachung des Hinweises auf die Patenterteilung: **29.05.2002**
(21) Anmeldenummer: 99944510.9
(22) Anmeldetag: 25.08.1999
(51) Int. Cl.: H02K 5/167, F16C 27/08

(54) **AXIALLÜFTER MIT EINEM AUSSENLÄUFER-ANTRIEBSMOTOR**
AXIAL VENTILATOR WITH EXTERNAL-ROTOR DRIVE MOTOR
VENTILATEUR AXIAL COMPRENANT UN MOTEUR D'ENTRAINEMENT A INDUIT EXTERIEUR

(30) Priorität: 01.09.1998 DE 29815682 U
(43) Veröffentlichungstag der Anmeldung: 20.06.2001
(73) Patentinhaber: Papst-Motoren GmbH & Co. KG, 78112 St. Georgen (DE)
(72) Erfinder: WINKLER, Wolfgang, Arno, D-78112 St. Georgen (DE)
(86) Internationale Anmeldenummer: EP9906230
(87) Internationale Veröffentlichungsnummer: WO0013294

(56) Entgegenhaltungen:
- US-A- 3 720 852
- US-A- 3 749 457
- US-A- 3 922 041
- US-A- 4 452 541
- US-A- 4 955 791
- US-A- 5 204 567
- PATENT ABSTRACTS OF JAPAN vol. 1995, no. 9, 31. Oktober 1995 (1995-10-31) & JP 07 147761 A (NIPPON DENSAN CORP), 6. Juni 1995 (1995-06-06)
- PATENT ABSTRACTS OF JAPAN vol. 1998, no. 1, 30. Januar 1998 (1998-01-30) & JP 09 233738 A (TOSHIBA CORP), 5. September 1997 (1997-09-05)

## Beschreibung

Die Erfindung betrifft einen Axiallüfter mit einem Außenläufer-Antriebsmotor, dessen Außenrotor einen Permanentmagneten aufweist. Außenläufer Antriebsmotoren, z.B. zum Antrieb von Axiallüftern, sind aus der EP-A,0766370 und US-A-4955791 bekannt.

Die US-A-44 52 541 beschreibt einen Antriebsmotor mit einem Axial-Gleitlager, wobei das stationäre Gegenstück ein Anlaufelement aufweist, das von einem Elastomer-Formstück getragen ist.

Wirken auf einen derartigen Motor Stöße, so wirkt eine Kraft auf den Rotor und verschiebt diesen in axialer Richtung relativ zum Stator. Anschließend bewegt sich der Rotor wieder in eine Normalstellung relativ zum Stator zurück. Während dieser axialen Bewegungen kann es sein, dass die Rotorwelle auf das Gehäuse aufschlägt und dabei störende Klappergeräusche verursacht.

Es ist deshalb eine Aufgabe der Erfindung, einen neuen Axiallüfter bereitzustellen.

Nach der Erfindung wird diese Aufgabe gelöst durch einen Axiallüfter mit einem Außenläufer-Antriebsmotor, dessen mit einer Rotorwelle versehener Außenrotor ein Lüfterrad antreibt und im Betrieb um einen Innenstator herum rotiert, wobei in dem Innenstator ein Lagertragrohr angeordnet ist, in dem ein Radial-Gleitlager angeordnet ist, welches die Welle des Außenrotors lagert, und mit einem Axial-Gleitlager, welches zwischen einem freien Ende der Rotorwelle und einem stationären Gegenstück vorgesehen ist, welch letzteres ein Anlaufelement und ein Elastomer-Formstück aufweist, welches auf seiner dem Anlaufelement zugewandten Seite einen Vorsprung aufweist, gegen welchen das Anlaufelement axial abgestützt ist und welcher bei Stößen auf das Anlaufelement elastisch verformbar ist, um solche Stöße mindestens teilweise zu absorbieren. Durch das Elastomer-Formstück und die angegebene Bauweise wird die Weiterleitung von Klappergeräuschen an das Lüftergehäuse gedämpft und reduziert.

Andere Lösungen der gestellten Aufgabe sind Gegenstände der Ansprüche 25 und 29.

Weitere Einzelheiten und vorteilhafte Weiterbildungen der Erfindung ergeben sich aus den im folgenden beschriebenen und in der Zeichnung dargestellten, in keiner Weise als Einschränkung der Erfindung zu verstehenden Ausführungsbeispielen, sowie aus den Unteransprüchen. Es zeigt:
- Fig. 1: einen stark vergrößerten Längsschnitt durch einen erfindungsgemäßen Axiallüfter,
- Fig. 2: eine Draufsicht auf den Axiallüfter der Fig. 1, gesehen in Richtung des Pfeiis II der Fig. 1,
- Fig. 3: eine stark vergrösserten Ausschnitt aus Fig. 1 mit einem in Fig. 4 dargestellten Elastomer-Formstück, gesehen längs der Linie lil-lil der Fig. 4,
- Fig. 4: eine Draufsicht von oben auf das bei den Fig. 1 bis 3 verwendete Elastomer-Formstück, in sehr starker Vergrösserung,
- Fig. 5: eine erste Variante zu dem Lüfter der Fig. 1 bis 4,
- Fig. 6: eine zweite Variante zu dem Lüfter der Fig. 1 bis 4,
- Fig. 7: eine dritte Variante zu dem Lüfter der Fig. 1 bis 4,
- Fig. 8: einen Schnitt durch eine vierte Variante der Erfindung, gesehen längs der Linie VIII-VIII der Fig. 9,
- Fig. 9: eine Draufsicht, gesehen in Richtung des Pfeiles IX der Fig. 8, und
- Fig. 10: eine raumbildliche Darstellung des Elastomer-Formstücks der Fig. 8 und 9 mit darin befestigtem Anlaufelement 156.

Die Erfindung findet bevorzugt Anwendung bei sehr kleinen Lüftern, wie sie z.B. in Computern zur Kühlung des Prozessors verwendet werden, oder in Fahrzeugen zur Kühlung von Fahrzeugteilen. In Fig. 2 ist deshalb beispielhaft die Länge 1 cm angegeben, in Fig. 3 und 4 die Länge 1 mm. Im Massstab 1:1 wären Einzelheiten nicht darstellbar, weshalb vergrösserte Darstellungen verwendet werden müssen.

**Fig. 1** zeigt einen Längsschnitt durch einen Axiallüfter 10. Dieser hat einen Aussenring 12, der zur Montage an einem (nicht dargestellten) Gerät oder dgl. dient. Im Aussenring 12 ist mittels einer gespannten Gummischnur 14, die zur Stossdämpfung dient, in der dargestellten Weise ein Kunststoff-Lüftergehäuse 16 elastisch aufgehängt, um die Weiterleitung von Stössen und Erschütterungen zu reduzieren. Dazu hat die Gummischnur 14 gleichmässig verteilte Einhängestellen 15 am Aussenring 12, und, zu diesen versetzt, gleichmässig verteilte Befestigungsstellen 17 am Lüftergehäuse 16. Zwischen Aussenring 12 und Luftleitring 18 ist ein Zwischenraum 19 vorgesehen, um eine freie Beweglichkeit des Lüftergehäuses 16 im Aussenring 12 sicherzustellen.

Das Lüftergehäuse 16 hat an seiner Peripherie einen Luftleitring 18, mit dem mittels drei Speichen 20 ein schalenförmiges Motortragteil 22 verbunden ist, das auch als Motorflansch bezeichnet wird und auf dem ein elektronisch kommutierter Motor 23 angeordnet ist. Das Tragteil 22 hat in seiner Mitte eine hohlzylindrische Aufnahme 24 für ein Lagertragrohr 26, in dem ein Sinterlager 28 durch Einpressen befestigt ist. Letzteres dient als Radial-Gleitlager für die Welle 30 eines Aussenrotors 32, dessen Rotorglocke 34 (aus Kunststoff) in der dargestellten Weise am oberen Ende der Welle 30 befestigt ist. An ihrer Peripherie hat die Rotorglocke 34 Lüfterflügel 36, welche die Luft in Richtung der Pfeile 38 fördern, also in Fig. 1 nach unten. Dies bewirkt eine Reaktionskraft auf den Aussenrotor 32, die nach oben wirkt, also entgegengesetzt zu der in Fig. 1 und 3 dargestellten Kraft K.

In der Rotorglocke 34 ist durch Spritzguss ein Rückschlussring 40 aus Weicheisen befestigt, und in diesem ist ein Rotormagnet 42 befestigt, der radial magnetisiert ist, vgl. die EP-A,0766370.

Das in Fig. 1 untere Ende der Rotorwelle 30 hat eine Ringnut 46 (Fig. 3), in der eine Sicherungsscheibe 48 befestigt ist. Diese hat einen geringen Abstand, z.B. 0,2 mm, vom unteren Ende 50 des Sinterlagers 28 und verhindert dadurch grössere axiale Verschiebungen der Rotorwelle 30, wenn starke Beschleunigungen auf den Lüfter 10 einwirken.

Ferner hat die Rotorwelle 30 an ihrem freien Ende eine Rundung 54 (Fig. 3), die man auch als Spurkuppe bezeichnet, und die - als Axial-Gleitlager - gegen ein Anlaufelement 56 bzw. 156 (Fig. 8 bis 10) anliegt, z.B. in Form einer Anlaufscheibe aus Polyamid, der Molybdändisulfid als Schmiermittel zugesetzt ist.

Auf dem Lagertragrohr 26 ist aussen ein Klauenpolstator 60 in der dargestellten Weise befestigt, der zwei Klauenpolbleche 62, 64 aufweist, zwischen denen sich eine Spule 66 befindet, die die Rotorwelle 30 umschlingt. Zum Aufbau des Stators 60 vergleiche die EP-A,0766370, ebenso zur Arbeitsweise des elektronisch kommutierten Motors 23. Am Stator 60 ist unten eine Leiterplatte 68 befestigt, welche elektronische Bauelemente für den Motor (ECM) 23 trägt, z.B. einen (nicht dargestellten) Hall-IC.

Wie Fig. 1 zeigt, ist der Rotormagnet 42 hier relativ zu den Polblechen 62, 64 axial nach oben versetzt, und dies bewirkt eine axiale magnetische Kraft K auf den Rotor 32 in Richtung nach unten, weil dieser von den Polblechen in Richtung nach unten gezogen wird. Die Kraft K presst die Spurkuppe 54 (Fig. 3) gegen die Anlaufscheibe 56.

Die Anlaufscheibe 56 ist gehalten in einer Formhöhlung 72 (**Fig. 3**) in der Mitte eines Elastomer-Formstücks 70. Diese Formhöhlung 72 hat unten in ihrer Mitte eine Erhöhung 74, die man auch als Sockel oder Piedestal bezeichnen könnte und auf der die Unterseite der Anlaufscheibe 56 aufliegt, vgl. Fig. 3. Wirkt ein Stoss nach unten auf den Rotor 32, so wird, sozusagen als erste Verteidigungslinie, der Sockel 74 elastisch zusammengepresst und dämpft dadurch den Stoss. Oben wird die Anlaufscheibe 56 gehalten durch einen Ringwulst 73.

**Fig. 4** zeigt das Elastomer-Formstück 70 in der Draufsicht von oben. Es hat bei dieser Ausführungsform ein zentrales Teil 75, das die Anlaufscheibe 56 aufnimmt, und von diesem Teil 75 ragen speichenartig in Abständen von 120° drei Lappen 76 weg, zwischen denen sich Hohiräume 78 befinden. Insgesamt sieht das Teil 70 - in der Draufsicht - etwa aus wie ein Schiffspropeller. Die peripheren Teile der Lappen 76 sind in der dargestellten Weise zwischen dem Lüftergehäuse 16 und der Unterseite des Lagertragrohres 26 angeordnet. Das Lüftergehäuse 16 hat hierzu eine Ausnehmung 80, deren Grösse an das Formstück 70 angepasst ist. Die Ausnehmung 80 hat unten ein zentrales Loch 82, und darum herum drei gleichmässig verteilte Löcher 84, vgl. Fig. 2. Es hat sich gezeigt, dass solche Löcher die Schalldämpfung weiter verbessern können.

Als Material für das Formstück 70 bzw. 170 (Fig. 8 bis 10) sind u.a. geeignet: MQ = Silikonkautschuk; MFQ = Fluorsilikonkautschuk; NR = Naturkautschuk NBR = Butandin-Acrylnitrilkautschuk; PUR = Polyurethan; PUR-Elastomere Die Härte des verwendeten Polyurethan oder sonstigen Werkstoffs wird an die jeweilige Anwendung angepasst. Die optimale Härte kann nur durch Versuche ermittelt werden

Schlägt die Welle 30 bei einem Stoss mit ihrer Spurkuppe 54 auf die Anlaufscheibe 56, so wird zuerst der Sockel 74 verformt. Anschliessend findet im Material des Formstücks 70, das ähnlich wie ein Puffer wirkt, eine innere Dämpfung statt, so dass der Stoss weitgehend absorbiert wird. Durch die innere Dämpfung im Formstück 70 werden die Schwingungen abgebaut bzw. in Wärme umgewandelt. Deshalb werden sie nur in einer stark abgeschwächten Form auf das Lüftergehäuse 16 weitergeleitet. Da dieses im wesentlichen aus Kunststoff besteht, wirkt es zusätzlich dämpfend. Insgesamt wird auf diese Weise auch bei starken Erschütterungen und Stössen ein Klappern des Lüfters 10 weitgehend vermieden.

Durch die Hohiräume 80 wird erreicht, dass das Material des Formstücks 70 bei axialer Belastung seitlich ausweichen kann und deshalb das Formstück 70 trotz seiner geringen Grosse wie ein Puffer wirkt. Naturgemäss können derartige Hohiräume vielfältige Formen haben, und die Fig. 4 und 9 sind deshalb nur als bevorzugte Beispiele zu verstehen. Z.B. wird es in manchen Fällen auch genügen, ein Formstück 70 ohne solche Hohiräume zu verwenden, also ein Teil mit einer runden, im wesentlichen zylindrischen Form.

Bei den Varianten der Fig. 5 bis 7 werden für gleiche oder gleichwirkende Teile dieselben Bezugszeichen verwendet wie in Fig. 1 bis 4, und diese Teile werden nicht nochmals beschrieben.

Bei **Fig. 5** ist ein Formstück 70' in die Ausnehmung 80 eingespritzt und unten an der zentralen Ausnehmung 82 durch eine Hinterschneidung verankert. Die Anlaufscheibe 56 ist ähnlich befestigt wie bei den Fig. 1 bis 4, doch befindet sich unter ihr zusätzlich eine Ausnehmung 90, was die Schalldämmung weiter verbessern kann.

Bei **Fig. 6** hat das Formstück 70" einen Vorsprung bzw. Nippel 92, welcher bei der Montage nach unten in Richtung des Pfeiles 96 durch die zentrale Ausnehmung 82 gezogen wird und dort mittels seiner Ringnut 94 einrastet. Dies ermöglicht eine sehr einfache, automatisierte Montage.

Bei **Fig. 7** wird das Formstück 70''' ebenfalls in die Ausnehmung 80 in Mehrkomponententechnik eingespritzt.

Die **Fig. 8 bis 10** zeigen eine vierte Variante der Erfindung. Diese verwendet ein Elastomer-Formstück 170, das mit dem Formstück 70 der Fig. 4 weitgehend identisch ist und an seiner Stelle beim Motor nach den Fig. 1 bis 3 verwendet werden kann. Der Unterschied zu Fig. 4 liegt in der Formhöhlung 172, deren Aussenumfang 171 sich von unten nach oben in der dargestellten Weise etwas verjüngt, so dass es sehr einfach ist, eine Anlaufscheibe 156 (Fig. 10) in dieser Formhöhlung 172 maschinell zu montieren. An ihrem Boden 169 hat die Formhöhlung 172 in der Mitte eine Erhöhung 174, auf der - analog Fig. 3 - die Unterseite der Anlaufscheibe 156 (Fig. 10) aufliegt. Die Oberseite der Anlaufscheibe 156 wird festgehalten durch den oberen Rand 173 der Formhöhlung 172.

Das Formstück 170 hat bei Fig. 8 bis 10 ein zentrales Teil 175, das die Anlaufscheibe 156 aufnimmt, und von diesem Teil ragen in Abständen von 120° drei Teile 176 weg, zwischen denen sich Hohlräume 178 befinden.

Der Vorteil der vierten Variante (Fig. 8 bis 10) ist die einfachere Befestigung der Anlaufscheibe 156. Die Wirkungsweise ist identisch mit der der vorhergehenden Ausführungsbeispiele.

Der Aussendurchmesser des in Fig. 9 dargestellten Teils 170 kann zum Beispiel 5,5 mm betragen.

Insgesamt ergibt sich durch die Erfindung eine starke Geräuschverminderung, besonders bei mobilen Anwendungen. Bevorzugt verwendet wird die dargestellte Sandwich-Bauweise, doch sind im Rahmen der Erfindung vielfache Abwandlungen und Modifikationen möglich.

## Patentansprüche

1. Axiallüfter mit einem Außenläufer-Antriebsmotor (23), dessen mit einer Rotorwelle (30) versehener Außenrotor (32) ein Lüfterrad (36) antreibt und im Betrieb um einen Innenstator (60) herum rotiert,
wobei in dem Innenstator (60) ein Lagertragrohr (26) angeordnet ist, in dem ein Radial-Gleitlager (28) angeordnet ist, welches die Rotorwelle (30) des Außenrotors (32) lagert,
und mit einem Axial-Gleitlager, welches zwischen einem freien Ende (54) der Rotorwelle (30) und einem stationären Gegenstück vorgesehen ist, welch letzteres ein Anlaufelement (56; 156) und ein Elastomer-Formstück (70; 70'; 70"; 70'''; 170) aufweist, welches auf seiner dem Anlaufelement (56; 156) zugewandten Seite einen Vorsprung (74; 174) aufweist, gegen welchen das Anlaufelement (56; 156) axial abgestützt ist und welcher bei Stößen auf das Anlaufelement (56; 156) elastisch verformbar ist, um solche Stöße mindestens teilweise zu absorbieren.

2. Axiallüfter nach Anspruch 1, bei welchem an der Rotorwelle (30) im Bereich ihrer Kuppe (54) ein Sicherungsring (48) vorgesehen ist, welcher den Rotor (32) gegen ein Abziehen vom Stator (60) sichert.

3. Axiallüfter nach Anspruch 1 oder 2, bei welchem das Anlaufelement nach Art einer Scheibe (56; 156) ausgebildet ist.

4. Axiallüfter nach einem oder mehreren der vorhergehenden Ansprüche, bei welchem das Elastomer-Formstück (70; 170) im Bereich zwischen einem Bodenteil des Gehäuses (16) und dem Lagertragrohr (26) angeordnet ist.

5. Axiallüfter nach einem oder mehreren der vorhergehenden Ansprüche, bei welchem das Elastomer-Formstück (70") mit einem Fortsatz (92) versehen ist, welcher durch eine Ausnehmung (82) in einem Bodenteil des Gehäuses (16) gezogen werden kann und welcher mit einer Ringnut (94) zur Verrastung in dieser Ausnehmung (82) versehen ist.

6. Axiallüfter nach einem oder mehreren der vorhergehenden Ansprüche, bei welchem das Elastomer-Formstück (70"') in eine Gehäuseausnehmung (80) eingespritzt ist.

7. Axiallüfter nach Anspruch 6, bei welchem das Elastomer-Formstück (70', 70"') an einer Hinterschneidung der Gehäuseausnehmung (80) verankert ist.

8. Axiallüfter nach einem oder mehreren der vorhergehenden Ansprüche, bei welchem das Elastomer-Formstück (70; 170) einen zentralen Abschnitt (75; 175) zur Aufnahme des Anlaufelements (56; 156) und davon speichenartig abstehende radiale Elemente (76; 176) aufweist, deren äußere Enden zwischen einem Bodenteil des Gehäuses (16) und dem Lagertragrohr (26) gehaltert, insbesondere eingespannt, sind.

9. Axiallüfter nach einem oder mehreren der vorhergehenden Ansprüche, bei welchem das Elastomer-Formstück (70; 70'; 70"; 70"'; 170) aus einem geeigneten Kautschuk oder einem geeigneten Polyurethan ausgebildet ist.

10. Axiallüfter nach einem oder mehreren der vorhergehenden Ansprüche, bei welchem das Anlaufelement (56; 156) aus einem Polyamid ausgebildet ist, welches reibungsvermindernde Zusätze enthält.

11. Axiallüfter nach Anspruch 10, bei welchem die reibungsvermindernden Zusätze Molybdändisulfid aufweisen.

12. Axiallüfter nach einem oder mehreren der vorhergehenden Ansprüche, bei welchem das Anlaufelement (56; 156) in einer Formhöhlung (72; 172) des Elastomer-Formstücks (70; 170) angeordnet ist.

13. Axiallüfter nach Anspruch 12, bei welchem sich der Außenumfang (171) der Formhöhlung (172) in Richtung von ihrem Boden (169) weg verjüngt (Fig. 8).

14. Axiallüfter nach einem oder mehreren der vorhergehenden Ansprüche, welcher einen Außenring (12) aufweist, der durch mindestens ein Federglied (14) mit einem Luftleitring (18) des Lüfters (10) verbunden ist, wobei zwischen Außenring (12) und Luftleitring (18) ein Zwischenraum (19) vorgesehen ist, der eine Bewegung zwischen Luftleitring (18) und Außenring (12) ermöglicht.

15. Axiallüfter nach Anspruch 14, bei welchem das Federglied als Gummischnur (14) ausgebildet ist, welche alternierend und mit Vorspannung zwischen Befestigungsstellen (15) am Außenring (12) und Befestigungsstellen (17) am Luftleitring (18) verläuft.

16. Axiallüfter nach einem oder mehreren der vorhergehenden Ansprüche, bei welchem das nicht rotierende Gehäuse (16) des Lüfters (10) im wesentlichen aus Kunststoff ausgebildet ist.

17. Axiallüfter nach einem oder mehreren der vorhergehenden Ansprüche, bei welchem die von den Lüfterflügeln (36) im Betrieb erzeugte Reaktionskraft einer axialen magnetischen Kraft (K) entgegenwirkt, welche durch das Zusammenwirken des ferromagnetischen Materials (62, 64) des Stators (60) mit dem Permanentmagneten (42) des Rotors (32) erzeugt wird.

18. Axiallüfter nach einem oder mehreren der vorhergehenden Ansprüche, bei welchem der Außenläufer-Antriebsmotor als elektronisch kommutierter Motor (23) ausgebildet ist.

19. Axiallüfter nach einem oder mehreren der vorhergehenden Ansprüche, bei welchem das Elastomer-Formstück (70; 170) Hohlräume (78; 178) aufweist, welche eine elastische Verformung dieses Formstücks (70; 170) in axialer Richtung begünstigen.

20. Axiallüfter nach einem oder mehreren der vorhergehenden Ansprüche, bei welchem das Formstück (70; 170) einen zentralen Teil (75; 175) aufweist, welcher das Anlaufelement (56; 156) trägt, und vom zentralen Teil (75; 175) eine Mehrzahl von Teilen (76; 176) wegragt, zwischen welchen Teilen Hohlräume (78; 178) vorgesehen sind, welche eine elastische Verformung des Formstücks (70; 170) in axialer Richtung begünstigen.

21. Axiallüfter nach Anspruch 19 oder 20, bei welchem das Elastomer-Formstück (70; 170) in der axialen Draufsicht etwa die Form eines Schiffspropellers aufweist, wobei die Hohlräume (78; 178) zwischen den Propellerflügeln (76; 176) eine elastische Verformung des Formstücks (70; 170) in axialer Richtung begünstigen.

22. Axiallüfter nach einem oder mehreren der vorhergehenden Ansprüche, bei welchem die Rotorwelle (30) an ihrem freien Ende eine Spurkuppe (54) aufweist, welche durch eine erste axiale Kraft (K), die durch das Zusammenwirken eines im Außenrotor (32) vorgesehenen Permanentmagneten (42) und ferromagnetischer Elemente (62, 64) des Innenstators (23) erzeugt wird, in Richtung gegen das Anlaufelement (56; 156) beaufschlagt wird.

23. Axiallüfter nach einem oder mehreren der vorhergehenden Ansprüche, bei welchem die Lüfterflügel (36) des Lüfterrads direkt mit dem Außenrotor (32) verbunden sind.

24. Axiallüfter nach Anspruch 22 oder 23, bei welchem die Lüfterflügel (36) des Lüfterrads im Betrieb eine zweite axiale Kraft erzeugen, welche der durch das Zusammenwirken eines im Außenrotor (32) vorgesehenen Permanentmagneten (42) und ferromagnetischer Elemente (62, 64) des Innenstators (23) erzeugten ersten axialen Kraft (K) entgegenwirkt, wobei die erste axiale Kraft (K) grösser ist als die zweite axiale Kraft.

25. Axiallüfter (10), welcher aufweist:
Ein Lüftergehäuse (16);
ein mit dem Lüftergehäuse (16) zusammenwirkendes Lüfterrad (36);
einen Außenläufer-Antriebsmotor (23) mit einem Innenstator und einem Außenrotor, auf welch letzterem das Lüfterrad (36) angeordnet ist;
eine Rotorwelle (30) zur Lagerung des Außenrotors (32); ein Lagertragrohr (26), in welchem ein Radial-Gleitlager (28) für die Rotorwelle (30) angeordnet ist;
ein Axial-Gleitlager für die Rotorwelle (30), welches zwischen einem freien Ende (54) der Rotorwelle (30) und einem stationären Gegenstück vorgesehen ist, welch letzteres ein Anlaufelement (56; 156) für dieses freie Ende (54) der Rotorwelle (30) und ein in einer Ausnehmung (80) des Lüftergehäuses (16) angeordnetes Elastomer-Formstück (70; 70'; 70"; 70"'; 170) aufweist, welches auf seiner dem Anlaufelement (56; 156) zugewandten Seite einen Vorsprung (74; 174) aufweist, gegen welchen das Anlaufelement (56; 156) axial abgestützt ist und welcher bei Stößen auf das Anlaufelement (56; 156) elastisch verformbar ist.

26. Axiallüfter nach Anspruch 25, bei welchem das Elastomer-Formstück (70; 170) mindestens teilweise zwischen einem Teil des Lüftergehäuses (16) und dem Lagertragrohr (26) angeordnet ist.

27. Axiallüfter nach Anspruch 26, bei welchem das Elastomer-Formstück (70; 170) einen zentralen Abschnitt (75; 175) zur Aufnahme des Anlaufelements (56; 156) und davon speichenartig abstehende radiale Elemente (76; 176) aufweist, welche mindestens teilweise zwischen einem Teil des Lüftergehäuses (16) und dem Lagertragrohr (26) angeordnet sind.

28. Axiallüfter nach Anspruch 27, bei welchem die speichenartig abstehenden radialen Elemente (76; 176) mindestens teilweise zwischen einem Teil des Lüftergehäuses (16) und dem Lagertragrohr (26) eingespannt sind.

29. Axiallüfter (10), welcher aufweist:
Ein Lüftergehäuse (16);
ein mit dem Lüftergehäuse (16) zusammenwirkendes Lüfterrad (36);
einen Außenläufer-Antriebsmotor (23) mit einer Rotorwelle (30), welche zur Lagerung eines permanentmagnetischen Außenrotors (32) dient, auf welchem das Lüfterrad (36) angeordnet ist und welcher im Betrieb um einen mit dem Lüftergehäuse (16) verbundenen Innenstator (60) herum rotiert, der mit einem Lagertragrohr (26) verbunden ist, in welchem ein Radial-Gleitlager (28) für die Rotorwelle (30) angeordnet ist und der mindestens ein ferromagnetisches Element (62, 64) aufweist, wobei die Rotorwelle (30) an ihrem einen Endbereich mit dem Außenrotor (32) verbunden ist und an ihrem anderen Endbereich ein freies Ende (54) aufweist;
eine durch Zusammenwirken des permanentmagnetischen Außenrotors (32) und ferromagnetischer Elemente (62, 64) des Innenstators (23) erzeugte erste axiale Kraft (K), welche in Richtung zum freien Ende (54) der Rotorwelle (30) wirksam ist; ein Axial-Gleitlager für die Rotorwelle (30), welches zwischen dem freien Ende (54) der Rotorwelle (30) und
einem Gegenstück vorgesehen ist, welch letzteres ein Anlaufelement (56; 156) und ein Elastomer-Formstück (70; 70'; 70"; 70"'; 170) aufweist, welch letzteres auf seiner dem Anlaufelement (56; 156) zugewandten Seite einen Vorsprung (74; 174) aufweist, gegen welchen das Anlaufelement (56; 156) axial abgestützt ist und welcher bei Stößen auf das Anlaufelement (56; 156) elastisch verformbar ist,
wobei das freie Ende (54) der Rotorwelle (30) durch die erste axiale Kraft (K) zur Anlage gegen das Anlaufelement (56; 156) beaufschlagt ist.

30. Axiallüfter nach Anspruch 29, bei welchem die Lüfterflügel (36) des Lüfterrades direkt mit dem Außenrotor (32) verbunden sind.

31. Axiallüfter nach Anspruch 29 oder 30, bei welchem das Lüfterrad (36) im Betrieb eine zweite axiale Kraft erzeugt, welche der durch das Zusammenwirken des permanentmagnetischen Außenrotors (32) und ferromagnetischer Elemente (62, 64) des Innenstators (23) erzeugten ersten axialen Kraft (K) entgegenwirkt, wobei die erste axiale Kraft (K) größer ist als die zweite.

32. Axiailüfter nach einem oder mehreren der Ansprüche 29 bis 31, bei welchem das Elastomer-Formstück in einer Ausnehmung (80) des Lüftergehäuses (16) angeordnet ist.

33. Axiallüfter nach Anspruch 32, bei welchem das Elastomer-Formstück (70; 170) zwischen einem Teil des Lüftergehäuses (16) und dem Lagertragrohr (26) angeordnet ist.

34. Axiallüfter nach Anspruch 33, bei welchem das Elastomer-Formstück (70; 170) einen zentralen Abschnitt (75; 175) zur Aufnahme des Anlaufelements (56; 156) und davon radial abstehende Elemente (76; 176) aufweist, welch letztere zwischen einem Teil des Lüftergehäuses (16) und dem Lagertragrohr (26) angeordnet sind.

35. Axiallüfter nach Anspruch 34, bei welchem die radialen Elemente (76; 176) zwischen einem Teil des Lüftergehäuses (16) und dem Lagertragrohr (26) eingespannt sind.

## Claims

1. Axial fan with an external-rotor driving motor (23) whose external rotor (32) provided with a rotor shaft (30) drives a fan wheel (36) and in operation rotates about an internal stator (60), in which internal stator (60) is arranged a bearing supporting tube (26) in which is arranged a radial friction bearing (28) which supports the rotor shaft (30) of the external rotor (32), and with an axial friction bearing which is provided between one free end (54) of the rotor shaft (30) and a stationary counterpart, which latter exhibits a thrust element (56; 156) and an elastomer moulding (70; 70'; 70"; 70"'; 170) which on its side facing the thrust element (56; 156) exhibits a projection (74; 174) against which the thrust element (56; 156) is supported axially and which is elastically deformable in impacts on the thrust element (56; 156) in order to absorb such impacts at least in part.

2. Axial fan according to claim 1, in which a retaining ring (48) is provided on the rotor shaft (30) in the area of its domed end (54), which retaining ring stops the rotor (32) being pulled off the stator (60).

3. Axial fan according to claim 1 or 2, in which the thrust element is embodied like a disc (56; 156).

4. Axial fan according to one or more of the preceding claims, in which the elastomer moulding (70; 170) is arranged in the area between a bottom part of the housing (16) and the bearing supporting tube (26).

5. Axial fan according to one or more of the preceding claims, in which the elastomer moulding (70") is provided with an extension (92) which can be pulled through a recess (82) in a bottom part of the housing (16) and which is provided with an annular groove (94) for locking in this recess (82).

6. Axial fan according to one or more of the preceding claims, in which the elastomer moulding (70''') is injected into a housing recess (80).

7. Axial fan according to claim 6, in which the elastomer moulding (70', 70''') is anchored on an undercut of the housing recess (80).

8. Axial fan according to one or more of the preceding claims, in which the elastomer moulding (70; 170) exhibits a central section (75; 175) for receiving the thrust element (56; 156) and radial elements (76; 176) protruding therefrom like spokes the outer ends of which are held, in particular clamped, between a bottom part of the housing (16) and the bearing supporting tube (26).

9. Axial fan according to one or more of the preceding claims, in which the elastomer moulding (70; 70'; 70"; 70"'; 170) is made from a suitable rubber or a suitable polyurethane.

10. Axial fan according to one or more of the preceding claims, in which the thrust element (56; 156) is made from a polyamide which contains friction-reducing additives.

11. Axial fan according to claim 10, in which the friction-reducing additives comprise molybdenum disulphide.

12. Axial fan according to one or more of the preceding claims, in which the thrust element (56; 156) is arranged in a shaped cavity (72; 172) of the elastomer moulding (70, 170).

13. Axial fan according to claim 12, in which the external circumference (171) of the shaped cavity (172) tapers away from its bottom (169) (fig. 8).

14. Axial fan according to one or more of the preceding claims, which exhibits an external ring (12) which is connected by at least one spring member (14) to an air guide ring (18) of the fan (10), an intermediate space (19) being provided between the external ring (12) and the air guide ring (18), said intermediate space allowing a movement between the air guide ring (18) and the external ring (12).

15. Axial fan according to claim 14, in which the spring member is embodied as a rubber cord (14) which runs in alternation and with preload between fastening locations (15) on the external ring (12) and fastening locations (17) on the air guide ring (18).

16. Axial fan according to one or more of the preceding claims, in which the non-rotating housing (16) of the fan (10) is essentially made of plastic.

17. Axial fan according to one or more of the preceding claims, in which the reaction force produced by the fan blades (36) in operation counteracts an axial magnetic force (K) which is produced by the interaction of the ferromagnetic material (62, 64) of the stator (60) with the permanent magnet (42) of the rotor (32).

18. Axial fan according to one or more of the preceding claims, in which the external-rotor driving motor is embodied as an electronically commutated motor (23).

19. Axial fan according to one or more of the preceding claims, in which the elastomer moulding (70; 170) exhibits cavities (78; 178) which favour elastic deformation of this moulding (70; 170) in the axial direction.

20. Axial fan according to one or more of the preceding claims, in which the moulding (70; 170) exhibits a central part (75; 175) which carries the thrust element (56; 156), and in which a plurality of parts (76; 176) project away from the central part (75; 175) and between which parts cavities (78; 178) are provided which favour elastic deformation of the moulding (70; 170) in the axial direction.

21. Axial fan according to claim 19 or 20, in which the elastomer moulding (70; 170) in the axial plan view exhibits roughly the shape of a ship's propeller, the cavities (78; 178) between the propeller blades (76; 176) favouring elastic deformation of the moulding (70; 170) in the axial direction.

22. Axial fan according to one or more of the preceding claims, in which the rotor shaft (30) at its free end exhibits a domed end (54) which is subjected to the action of a first axial force (K) which is produced by the interaction of a permanent magnet (42) provided in the external rotor (32) and ferromagnetic elements (62, 64) of the internal stator (23) in the direction of the thrust element (56; 156).

23. Axial fan according to one or more of the preceding claims, in which the fan blades (36) of the fan wheel are connected directly to the external rotor (32).

24. Axial fan according to claim 22 or 23, in which the fan blades (36) of the fan wheel in operation produce a second axial force which counteracts the first axial force (K) produced by the interaction of a permanent magnet (42) provided in the external rotor (32) and ferromagnetic elements (62, 64) of the internal stator (23), the first axial force (K) being greater than the second axial force.

25. Axial fan (10) which exhibits: a fan housing (16); a fan wheel (36) co-operating with the fan housing (16); an external-rotor driving motor (23) with an internal stator and an external rotor on which latter the fan wheel (36) is arranged; a rotor shaft (30) for supporting the external rotor (32); a bearing supporting tube (26) in which a radial friction bearing (28) for the rotor shaft (30) is arranged; an axial friction bearing which is provided for the rotor shaft (30) between one free end (54) of the rotor shaft (30) and a stationary counterpart, which latter exhibits a thrust element (56; 156) for this free end (54) of the rotor shaft (30) and an elastomer moulding (70; 70'; 70"; 70"'; 170) which is arranged in a recess (80) of the fan housing (16) and on its side facing the thrust element (56; 156) exhibits a projection (74; 174) against which the thrust element (56; 156) is supported axially and which is elastically deformable in impacts on the thrust element (56; 156).

26. Axial fan according to claim 25, in which the elastomer moulding (70; 170) is arranged at least partly between a part of the fan housing (16) and the bearing supporting tube (26).

27. Axial fan according to claim 26, in which the elastomer moulding (70; 170) exhibits a central section (75; 175) for receiving the thrust element (56; 156), and radial elements (76; 176) which protrude therefrom like spokes and are arranged at least partly between a part of the fan housing (16) and the bearing supporting tube (26).

28. Axial fan according to claim 27, in which the radial elements (76; 176) protruding like spokes are clamped at least partly between a part of the fan housing (16) and the bearing supporting tube (26).

29. Axial fan (10) which exhibits: a fan housing (16); a fan wheel (36) co-operating with the fan housing (16); an external-rotor driving motor (23) with a rotor shaft (30) which serves to support a permanent magnet external rotor (32) on which the fan wheel (36) is arranged and which in operation rotates about an internal stator (60) which is connected to the fan housing (16) and is connected to a bearing supporting tube (26) in which is arranged a radial friction bearing (28) for the rotor shaft (30) and which exhibits at least one ferromagnetic element (62, 64), the rotor shaft (30) being connected to the external rotor (30) in its first end area and exhibiting a free end (54) in its other end area; a first axial force (K) which is produced by interaction of the permanent magnet external rotor (32) and ferromagnetic elements (62, 64) of the internal stator (23) and acts in the direction of the free end (54) of the rotor shaft (30); an axial friction bearing which is provided for the rotor shaft (30) between the free end (54) of the rotor shaft (30) and a counterpart which latter exhibits a thrust element (56; 156) and an elastomer moulding (70; 70'; 70"; 70"'; 170), which latter on its side facing the thrust element (56; 156) exhibits a projection (74; 174) against which the thrust element (56; 156) is supported axially and which is elastically deformable in impacts on the thrust element (56; 156), the free end (54) of the rotor shaft (30) being made to bear against the thrust element (56; 156) by the first axial force (K).

30. Axial fan according to claim 29, in which the fan blades (36) of the fan wheel are connected directly to the external rotor (32).

31. Axial fan according to claim 29 or 30, in which the fan wheel (36) in operation produces a second axial force which counteracts the first axial force (K) produced by the interaction of the permanent magnet external rotor (32) and ferromagnetic elements (62, 64) of the internal stator (23), the first axial force (K) being greater than the second.

32. Axial fan according to one or more of claims 29 to 31, in which the elastomer moulding is arranged in a recess (80) of the fan housing (16).

33. Axial fan according to claim 32, in which the elastomer moulding (70; 170) is arranged between a part of the fan housing (16) and the bearing supporting tube (26).

34. Axial fan according to claim 33, in which the elastomer moulding (70; 170) exhibits a central section (75; 175) for receiving the thrust element (56; 156), and elements (76; 176) projecting radially therefrom, which latter are arranged between a part of the fan housing (16) and the bearing supporting tube (26).

35. Axial fan according to claim 34, in which the radial elements (76, 176) are clamped between a part of the fan housing (16) and the bearing supporting tube (26).

## Revendications

1. Ventilateur axial comprenant un moteur d'entraînement à induit extérieur (23), dont le rotor extérieur (32) muni d'un arbre (30) entraîne une roue de ventilateur (36) et, en cours de service, tourne autour d'un stator intérieur (60),
sachant que dans le stator intérieur (60) est disposé un tube support pour palier (26), dans lequel est disposé un palier lisse radial (28), dans lequel est logé l'arbre (30) du rotor extérieur (32),
et comprenant un palier lisse axial, qui est prévu entre une extrémité libre (54) de l'arbre (30) du rotor et une pièce complémentaire fixe, laquelle comporte un élément de butée (56 ; 156) et une pièce moulée en élastomère (70 ; 70' ; 70'' ; 70''' ; 170), qui est munie, sur sa face orientée vers l'élément de butée (56 ; 156), d'une saillie (74 ; 174), contre laquelle l'élément de butée (56 ; 156) vient en appui dans le sens axial et laquelle est susceptible de se déformer élastiquement en cas de chocs avec l'élément de butée (56 ; 156), afin d'absorber au moins en partie de tels chocs.

2. Ventilateur axial selon la revendication 1, dans lequel il est prévu sur l'arbre (30) du rotor, dans la partie de sa calotte (54), une bague de sécurité (48), par laquelle le rotor (32) est assuré de ne pas se détacher du stator (60).

3. Ventilateur axial selon la revendication 1 ou 2, dans lequel l'élément de butée est conçu sous forme de disque (56 ; 156).

4. Ventilateur axial selon une ou plusieurs des revendications précédentes, dans lequel la pièce moulée en élastomère (70 ; 170) est disposée dans la zone entre une partie du fond du carter (16) et le tube support pour palier (26).

5. Ventilateur axial selon une ou plusieurs des revendications précédentes, dans lequel la pièce moulée en élastomère (70'') est munie d'un prolongement (92), qui peut passer à travers une cavité (82), ménagée dans une partie du fond du carter (16), et qui comporte une rainure annulaire (94) destinée à bloquer ledit prolongement dans la cavité (82).

6. Ventilateur axial selon une ou plusieurs des revendications précédentes, dans lequel la pièce moulée en élastomère (70''') est injectée dans une cavité (80) du carter.

7. Ventilateur axial selon la revendication 6, dans lequel la pièce moulée en élastomère (70', 70''') est ancrée contre une contre-dépouille de la cavité (80) du carter.

8. Ventilateur axial selon une ou plusieurs des revendications précédentes, dans lequel la pièce moulée en élastomère (70 ; 170) comporte une partie centrale (75 ; 175), destinée à recevoir l'élément de butée (56 ; 156), et des éléments radiaux (76 ; 176) s'avançant en saillie sur celle-ci en forme de rayons de roue, dont les extrémités extérieures sont maintenues, en particulier enserrées, entre une partie du fond du carter (16) et le tube support pour palier (26).

9. Ventilateur axial selon une ou plusieurs des revendications précédentes, dans lequel la pièce moulée en élastomère (70 ; 70' ; 70'' ; 70''' ; 170) est réalisée dans un caoutchouc approprié ou dans un polyuréthane approprié.

10. Ventilateur axial selon une ou plusieurs des revendications précédentes, dans lequel l'élément de butée (56 ; 156) est réalisé en polyamide, qui contient des additifs réduisant le frottement.

11. Ventilateur axial selon la revendication 10, dans lequel les additifs réduisant le frottement comportent du bisulfure de molybdène.

12. Ventilateur axial selon une ou plusieurs des revendications précédentes, dans lequel l'élément de butée (56 ; 156) est disposée dans une gorge (72 ; 172) moulée dans la pièce moulée en élastomère (70 ; 170).

13. Ventilateur axial selon la revendication 12, dans lequel le contour extérieur (171) de la gorge moulée (172) se rétrécit en s'écartant du fond (169) de celle-ci.

14. Ventilateur axial selon une ou plusieurs des revendications précédentes, lequel comporte une couronne extérieure (12) qui, par l'intermédiaire d'au moins un organe élastique (14), est assemblée avec une couronne de guidage d'air (18) du ventilateur (10), sachant qu'entre la couronne extérieure (12) et la couronne de guidage d'air (18) est prévu un intervalle (19), qui permet un mouvement entre la couronne de guidage d'air (18) et la couronne extérieure (12).

15. Ventilateur axial selon la revendication 14, dans lequel l'organe élastique est conçu sous forme de cordon en caoutchouc (14), qui s'étend en alternance et sous précontrainte entre des zones de fixation (15) au niveau de la couronne extérieure (12) et des zones de fixation (17) au niveau de la couronne de guidage d'air (18).

16. Ventilateur axial selon une ou plusieurs des revendications précédentes, dans lequel le carter (16), non entraîné en rotation, du ventilateur (10) est réalisé essentiellement en matière plastique.

17. Ventilateur axial selon une ou plusieurs des revendications précédentes, dans lequel la force de réaction générée en cours de service par les ailettes (36) du ventilateur agit en sens contraire d'une force magnétique axiale (K), générée par l'action conjointe du matériau ferromagnétique (62, 64) du stator (60) et de l'aimant permanent (42) du rotor (32).

18. Ventilateur axial selon une ou plusieurs des revendications précédentes, dans lequel le moteur d'entraînement à induit extérieur est un moteur (23) à commutation électronique.

19. Ventilateur axial selon une ou plusieurs des revendications précédentes, dans lequel la pièce moulée en élastomère (70 ; 170) comporte des espaces creux (78 ; 178), qui favorisent une déformation élastique de la pièce moulée en élastomère (70 ; 170) dans le sens axial.

20. Ventilateur axial selon une ou plusieurs des revendications précédentes, dans lequel la pièce moulée en élastomère (70 ; 170) comporte une partie centrale (75 ; 175), qui porte l'élément de butée (56 ; 156), et une pluralité de parties (76 ; 176) s'avançant en saillie sur la partie centrale (75 ; 175), entre lesquelles parties sont prévues des espaces creux (78 ; 178), qui favorisent une déformation élastique de la pièce moulée en élastomère (70 ; 170) dans le sens axial.

21. Ventilateur axial selon la revendication 19 ou 20, dans lequel, sur la vue de dessus dans le sens axial, la pièce moulée en élastomère (70 ; 170) présente pratiquement la forme d'une hélice de bateau, sachant que les espaces creux (78 ; 178) entre les pales (76 ; 176) de l'hélice favorisent une déformation élastique de la pièce moulée (70 ; 170) dans le sens axial.

22. Ventilateur axial selon une ou plusieurs des revendications précédentes, dans lequel l'arbre (30) du rotor comporte sur son extrémité libre une calotte d'écartement (54), qui est poussée en direction de l'élément de butée (56 ; 156) par une première force axiale (K) qui est générée par l'action conjointe de l'aimant permanent (42), prévu dans le rotor extérieur (32), et des éléments ferromagnétiques (62, 64) du stator intérieur (23).

23. Ventilateur axial selon une ou plusieurs des revendications précédentes, dans lequel les ailettes (36) de la roue du ventilateur sont assemblées directement avec le rotor extérieur (32).

24. Ventilateur axial selon la revendication 22 ou 23, dans lequel les ailettes (36) de la roue du ventilateur génèrent, en cours de service, une deuxième force axiale qui agit en sens contraire de la première force axiale (K), qui est générée par l'action conjointe d'un aimant permanent (42), prévu dans le rotor extérieur (32), et des éléments ferromagnétiques (62, 64) du stator intérieur (23), sachant que la première force axiale (K) est supérieure à la deuxième force axiale.

25. Ventilateur axial (10) qui comprend :
un carter de ventilateur (16) ;
une roue de ventilateur (36) qui agit conjointement avec le carter (16) du ventilateur ;
un moteur d'entraînement à induit extérieur (23) comprenant un stator intérieur et un rotor extérieur, sur lequel est disposé la roue (36) du ventilateur ;
un arbre de rotor (30) sur lequel est logé le rotor extérieur (32) ;
un tube support pour palier (26), dans lequel est disposé un palier lisse radial (28) destiné à l'arbre (30) du rotor,
un palier lisse axial destiné à l'arbre (30) du rotor, lequel est prévu entre une extrémité libre (54) de l'arbre (30) du rotor et une pièce complémentaire fixe, laquelle comporte un élément de butée (56 ; 156) pour cette extrémité libre (54) de l'arbre (30) du rotor et une pièce moulée en élastomère (70 ; 70' ; 70'' ; 70''' ; 170), qui est disposée dans une cavité (80) du carter (16) du ventilateur et qui est munie, sur sa face orientée vers l'élément de butée (56 ; 156), d'une saillie (74 ; 174) contre laquelle l'élément de butée (56 ; 156) vient en appui dans le sens axial et laquelle est susceptible de se déformer élastiquement en cas de chocs avec l'élément de butée (56 ; 156).

26. Ventilateur axial selon la revendication 25, dans lequel la pièce moulée en élastomère (70 ; 170) est disposée au moins en partie entre une partie du carter (16) du ventilateur et le tube support pour palier (26).

27. Ventilateur axial selon la revendication 26, dans lequel la pièce moulée en élastomère (70 ; 170) comporte une partie centrale (75 ; 175) destinée à recevoir l'élément de butée (56 ; 156) et des éléments radiaux (76 ; 176) s'avançant en saillie sur celle-ci en forme de rayons de roue, lesquels sont disposés au moins en partie entre une partie du carter (16) du ventilateur et le tube support pour palier (26).

28. Ventilateur axial selon la revendication 27, dans lequel les éléments radiaux (76 ; 176) s'avançant en saillie en forme de rayons de roue sont enserrés au moins en partie entre une partie du carter (16) du ventilateur et le tube support pour palier (26).

29. Ventilateur axial (10) qui comprend :
un carter de ventilateur (16) ;
une roue de ventilateur (36) qui agit conjointement avec le carter (16) du ventilateur ;
un moteur d'entraînement à induit extérieur (23) comprenant un arbre de rotor (30), qui est destiné à recevoir un rotor extérieur (32) à aimantation permanente, sur lequel est montée la roue (36) du ventilateur et lequel, en cours de service, tourne autour d'un stator intérieur (60), qui est assemblé avec le carter (16) du ventilateur et qui est assemblé à un tube support pour palier (26), dans lequel est disposé un palier lisse radial (28) destiné à l'arbre (30) du rotor et lequel comporte au moins un élément ferromagnétique (62, 64), sachant que l'une des zones d'extrémité de l'arbre (30) du rotor est assemblée avec le rotor extérieur (32) et l'autre zone d'extrémité comporte une extrémité libre (54) ;
une première force axiale (K) qui est générée par l'action conjointe du rotor extérieur (32) à aimantation permanente et des éléments ferromagnétiques (62, 64) du stator intérieur (23), laquelle agit en direction de l'extrémité libre (54) de l'arbre (30) du rotor ; un palier lisse axial destiné à l'arbre (30) du rotor, lequel est prévu entre l'extrémité libre (54) de l'arbre (30) du rotor et une pièce complémentaire, laquelle comporte un élément de butée (56 ; 156) et une pièce moulée en élastomère (70 ; 70' ; 70'' ; 70''' ; 170), qui est munie, sur sa face orientée vers l'élément de butée (56 ; 156), d'une saillie (74 ; 174) contre laquelle l'élément de butée (56 ; 156) vient en appui dans le sens axial et laquelle est susceptible de se déformer élastiquement en cas de chocs avec l'élément de butée (56 ; 156),
sachant que l'extrémité libre (54) de l'arbre (30) du rotor est poussée par la première force axiale (K) pour venir en appui contre l'élément de butée (56 ; 156).

30. Ventilateur axial selon la revendication 29, dans lequel les ailettes (36) de la roue du ventilateur sont assemblées directement avec le rotor extérieur (32).

31. Ventilateur axial selon la revendication 29 ou 30, dans lequel la roue (36) du ventilateur génère, en cours de service, une deuxième force axiale qui agit en sens contraire de la première force axiale (K), qui est générée par l'action conjointe du rotor extérieur (32) à aimantation permanente et des éléments ferromagnétiques (62, 64) du stator intérieur (23), sachant que la première force axiale (K) est supérieure à la deuxième force axiale.

32. Ventilateur axial selon une ou plusieurs des revendications 29 à 31, dans lequel la pièce moulée en élastomère est disposée dans une cavité (80) du carter (16) du ventilateur.

33. Ventilateur axial selon la revendication 32, dans lequel la pièce moulée en élastomère (70 ; 170) est disposée entre une partie du carter (16) du ventilateur et le tube support pour palier (26).

34. Ventilateur axial selon la revendication 33, dans lequel la pièce moulée en élastomère (70 ; 170) comporte une partie centrale (75 ; 175) destinée à recevoir l'élément de butée (56 ; 156) et des éléments (76 ; 176) s'avançant en saillie dans le sens radial sur celle-ci, lesquels sont disposés entre une partie du carter (16) du ventilateur et le tube support pour palier (26).

35. Ventilateur axial selon la revendication 1, dans lequel les éléments radiaux (76 ; 176) sont enserrés entre une partie du carter (16) du ventilateur et le tube support pour palier (26).
